# EUROPÄISCHE PATENTSCHRIFT

(11) **EP 1 616 491 B1**
(45) Veröffentlichungstag und Bekanntmachung des Hinweises auf die Patenterteilung: **19.11.2008**
(21) Anmeldenummer: 05005385.9
(22) Anmeldetag: 11.03.2005
(51) Int. Cl.: A41B 11/02

(54) **Socke oder Strump mit einer Sohle mit einer rutschhemmenden Beschichtung und Verfahren zur Herstellung der Socke**
Sock or stocking with a sole presenting an anti-slip coating and manufacturing thereof
Chaussette ou bas présentant une semelle pourvue d'un revêtement antiglissant et son procédé de fabrication

(30) Priorität: 17.07.2004 DE 102004034699
(43) Veröffentlichungstag der Anmeldung: 18.01.2006
(73) Patentinhaber: Malerba Strümpfe Deutschland GmbH, 59964 Medebach (DE)
(72) Erfinder: Linn, Werner, 59955 Winterborg (DE); Breitfeld, Johannes, 09471 Bärenstein (DE)
(74) Vertreter: Graefe, Jörg

(56) Entgegenhaltungen:
- DE-C1- 19 649 778
- US-A- 3 383 782
- US-A1- 2004 009 302
- PATENT ABSTRACTS OF JAPAN Bd. 2003, Nr. 12, 5. Dezember 2003 (2003-12-05) & JP 2003 301303 A (DU PONT TORAY CO LTD), 24. Oktober 2003 (2003-10-24)
- PATENT ABSTRACTS OF JAPAN Bd. 1996, Nr. 07, 31. Juli 1996 (1996-07-31) & JP 08 074103 A (KIDA HIRONARI), 19. März 1996 (1996-03-19)

## Beschreibung

Die Erfindung betrifft ein Verfahren zur Herstellung einer Socke oder eines Strumpfes mit einer Sohle, die eine rutschhemmende Beschichtung aufweist.

Eine solche Socke ist aus der Druckschrift mit der Veröffentlichungsnummer DE 199 26 031 A1 bekannt. Die Socke ist atmungsaktiv ausgebildet, um eine Zirkulation von Luft und Wasser im Bezug zur Haut zu gewährleisten. Dazu ist die Socke aus einem luft-und wasserdurchlässigen Gewirk, Gewebe oder Gestrick gebildet. Der gesamte Fußsohlenbereich der Socke ist jedoch mit einer durchgehenden Sohlenschicht aus einem Kunststoff, einem Elastomer oder einem Gummi versehen. Diese Sohlenschicht ist im Gegensatz zur übrigen Socke nicht atmungsaktiv. Dieses führt dazu, dass sich auf der Fußsohle bildender Schweiß nicht abgeführt wird und in der Socke sammelt.

Ein Verfahren zur Herstellung einer Socke oder eines Strumpfs mit einer rutschhemmenden Beschichtung ist beispielsweise aus der Patentschrift zum Patent mit der Nummer US 3,383,782 bekannt. Bei dem dort beschriebenen Verfahren wird zunächst der Strumpf über eine Form gespannt und anschließend wird die unbeschichtete Sohle des Strumpfes auf ein mit einer heißen PVC-Masse gefüllte weitere Form aufgesetzt.

Ein Nachteil des Verfahrens ist, dass die PVC-Masse beim Einfüllen in die weitere Form abkühlt, sofern die weitere Form, die eine nicht unerhebliche Wärmekapazität haben kann, vorgeheizt ist. Die PVC-Masse muss daher mit einer vergleichsweise hohen Temperatur in die Form eingefüllt werden.

Der Erfindung liegt das Problem zugrunde, ein Verfahren zur Herstellung der eingangs genannten Art so weiter zu bilden, dass die verwendete rutschhemmende Beschichtung mit niedrigerer Temperatur zur Beschichtung verarbeitet werden kann.

Diese Aufgabe wird durch ein Verfahren nach Anspruch 1 gelöst. Ein erfindungsgemäßer Socken, beziehungsweise ein erfindungsgemäßer Strumpf kann nach einem nachstehenden Verfahren hergestellt sein. Für das Verfahren wird zunächst die unbeschichtete Socke, beziehungsweise der unbeschichtete Strumpf über eine Form gespannt, wobei insbesondere die Sohle gespannt auf der Form ist. Dann wird auf die unbeschichtete Sohle ein Rahmen aufgesetzt. Dieser Rahmen hat eine Innenkontur, die einer Außenkontur der zu schaffenden rutschhemmenden Beschichtung entspricht. In dem Rahmen sind über Halteelemente beispielsweise Drähte oder dünne Stäbe Platzhalter angeordnet, die an den Stellen auf der unbeschichteten Sohle zum Liegen kommen, an denen die Belüftungslöcher entstehen sollen. Anschließend wird der Rahmen mit einer Plastisolpaste befüllt. Wahlweise kann auch eine andere Paste mit gleicher Konsistenz verwendet werden.

Nach dem Befüllen des Rahmens mit der Plastisolpaste wird die Plastisolpaste vorteilhaft gleichmäßig in dem Rahmen verteilt.

Mit einem Abstreifer kann überschüssige Plastisolmasse von dem Rahmen entfernt werden.

Über ein Trocknungsmittel, beispielsweise über ein Heißluftgebläse kann die Plastisolpaste zum Fixieren angetrocknet werden.

Nach dem Antrocknen oder auch davor kann der Rahmen von dem Socken beziehungsweise dem Strumpf entfernt werden, worauf ein Mittel zum Herstellen von Noppen auf die Plastisolpaste aufgesetzt wird. Mit dem Mittel zum Herstellen der Noppen kann dann weitere Plastisolpaste auf die angetrocknete Plastisolpaste aufgetragen werden. Bei dem Mittel zum Herstellen der Plastisolpaste kann es sich ebenfalls um einen Rahmen oder eine Platte mit Bohrungen handeln. Ferner können auch Düsen zum Ausspritzen der Noppen vorgesehen sein.

Ein Ausführungsbeispiel für eine erfindungsgemäße Socke ist anhand der Zeichnung näher erläutert. Darin zeigt
- Fig. 1: eine Unterseite des auf eine Form gespannten erfindungsgemäßen Sockens.

Zur Herstellung eines erfindungsgemäßen Sockens wird eine unbeschichtete Socke 6 auf eine fußähnliche Form 5 gezogen, die in der Fig. 1 von dem Socken 6 verhüllt ist. Auf der Unterseite des Sockens 6 ist die rutschhemmende Beschichtung 2 vorgesehen. Die rutschhemmende Beschichtung 2 ist auf der gesamten Sohle des Sockens 6 angeordnet.

Die rutschhemmende Beschichtung 2 weist Belüftungslöcher 3 auf. Diese Belüftungslöcher 3 sind in regelmäßigen Abständen a über die gesamte Fläche der Sohle, beziehungsweise der rutschhemmenden Beschichtung 2 vorgesehen. Der Abstand a beträgt vorzugsweise zwischen 4 und 12 mm; besonders bevorzugt ist ein Abstand von 6 mm. Der Durchmesser der Belüftungslöcher 3 liegt zwischen einem und 3 mm; besonders bevorzugt ist ein Durchmesser der Belüftungslöcher 3 von 2 mm.

Der Durchmesser der Belüftungslöcher 3 ist so gewählt, dass zwar Feuchtigkeit von der Innenseite der Socke zur Außenseite transportiert werden kann, um eine Schweißbildung auf der Unterseite des Fußes zu vermeiden, dass aber andererseits das Eindringen von Feuchtigkeit von unten in den Socken durch die rutschhemmende Beschichtung 2 hindurch verhindert wird.

### Bezugszeichenliste

- 1: unbeschichtete Sohle
- 2: Beschichtung
- 3: Belüftungslöcher
- 4: Noppen
- 5: Form
- 6: Socke

## Patentansprüche

1. Verfahren zur Herstellung einer Socke (6) oder eines Strumpfes mit einer Sohle (1), die eine rutschhemmende Beschichtung (2) aufweist, wobei die rutschhemmende Beschichtung (2) zur Belüftung der Unterseite eines Fußes Belüftungslöcher (3) aufweist, umfassend folgende Schritte:
- in einem ersten Schritt wird die unbeschichtete Sohle (1) der Socke (6) oder des Strumpfes über einer Form (5) gespannt,
- dann wird auf die unbeschichtete Sohle (1) ein Rahmen aufgesetzt,
- der eine Innenkontur hat, die einer Außenkontur der zu schaffenden rutschhemmenden Beschichtung (2) entspricht, und
- in dem über Halteelemente Platzhalter angeordnet sind, die an den Stellen auf der unbeschichteten Sohle (1) zum Liegen kommen, an denen die Belüftungslöcher (3) entstehen sollen,
- dann wird der Rahmen mit einer Plastisolpaste befüllt.

2. Verfahren nach Anspruch 1, **dadurch gekennzeichnet, dass** nach dem Befüllen des Rahmens mit Plastisolpaste die Plastisolpaste gleichmäßig verteilt wird.

3. Verfahren nach Anspruch 1, **dadurch gekennzeichnet, dass** mit einem Abstreifer überschüssige Plastisolpaste vom Rahmen entfernt wird.

4. Verfahren nach Anspruch 2 oder 3, **dadurch gekennzeichnet, dass** die Plastisolpaste mit einem Trocknungsmittel zum Fixieren angetrocknet wird.

5. Verfahren nach Anspruch 4, **dadurch gekennzeichnet, dass** der Rahmen von dem Socken (6), beziehungsweise dem Strumpf entfernt wird und ein Mittel zum herstellen von Noppen (4) auf die Plastisolpaste aufgesetzt wird.

6. Verfahren nach Anspruch 5, **dadurch gekennzeichnet, dass** weitere Plastisolpaste mit dem Mitteil zum Herstellen der Noppen (4) auf die angetrocknete Plastisolpaste aufgetragen wird.

## Claims

1. Process for producing a sock (6) or a stocking having a sole (1) having a sliding-resistant coating (2) having vent holes (3) to vent the underside of a foot, comprising the following steps:
- in a first step, the uncoated sole (1) of the sock (6) or of the stocking is pulled over a mould (5),
- then the uncoated sole (1) has placed on top of it a frame
- which has an inner contour which corresponds to an outer contour of the sliding-resistant coating (2) to be created, and
- in which holding elements hold spacers which come to rest in those areas on the uncoated sole (1) where the vent holes (3) are to form,
- then the frame is filled with a plastisol paste.

2. Process according to Claim 1, **characterized in that** after the filling of the frame with plastisol paste the plastisol paste is uniformly distributed.

3. Process according to Claim 1, **characterized in that** excess plastisol paste is removed from the frame by means of a wiper.

4. Process according to Claim 2 or 3, **characterized in that** the plastisol paste is incipiently dried with drying means until just dry to the touch and immobile.

5. Process according to Claim 4, **characterized in that** the frame is removed from the sock (6) or stocking and a means for producing naps (4) is placed on the plastisol paste.

6. Process according to Claim 5, **characterized in that** further plastisol paste is applied onto the incipiently dried plastisol paste with the means for producing the naps (4).

## Revendications

1. Procédé de fabrication d'une chaussette (6) ou d'un bas présentant une semelle (1) qui est pourvue d'un revêtement antidérapant (2), dans lequel le revêtement antidérapant (2) présente des trous d'aération (3) pour l'aération de la face inférieure d'un pied, comprenant les étapes suivantes:
- au cours d'une première étape, on tend la semelle (1) non revêtue de la chaussette (6) ou du bas sur une forme (5),
- puis on pose sur la semelle non revêtue (1) un cadre
- qui présente un contour intérieur qui correspond au contour extérieur du revêtement antidérapant (2) à réaliser, et
- dans lequel des inserts sont disposés au moyen d'éléments de maintien et viennent se placer aux endroits de la semelle non revêtue (1) où les trous d'aération (3) doivent se former,
- et on remplit ensuite le cadre avec une pâte de plastisol.

2. Procédé selon la revendication 1, **caractérisé en ce que** l'on répartit uniformément la pâte de plastisol après le remplissage du cadre avec la pâte de plastisol.

3. Procédé selon la revendication 1, **caractérisé en ce que** l'on enlève avec un racloir la pâte de plastisol en excès dans le cadre.

4. Procédé selon la revendication 2 ou 3, **caractérisé en ce que** l'on sèche la pâte de plastisol à l'aide d'un moyen de séchage pour la fixer.

5. Procédé selon la revendication 4, **caractérisé en ce que** l'on enlève le cadre de la chaussette (6) ou du bas et on dépose un moyen de formation de bosses (4) sur la pâte de plastisol.

6. Procédé selon la revendication 5, **caractérisé en ce que** l'on applique une autre pâte de plastisol avec le moyen de formation de bosses (4) sur la pâte de plastisol séchée.
